# EUROPÄISCHE PATENTANMELDUNG

(11) **EP 0 795 653 A2**
(43) Veröffentlichungstag der Anmeldung: **17.09.1997**
(21) Anmeldenummer: 97104236.1
(22) Anmeldetag: 13.03.1997
(51) Int. Cl.: E03F 7/02

(54) **Verschiebesicherung für Verbaugeräte**

(30) Priorität: 16.03.1996 DE 19610434
(71) Anmelder: Beck, Erhard, D-74906 Bad Rappenau (DE)
(72) Erfinder: Beck, Erhard, D-74906 Bad Rappenau (DE)
(74) Vertreter: Neugebauer, Bernhard

(57) **Zusammenfassung**

Die Erfindung betrifft eine Verschiebesicherung für Verbaugeräte an Rohrverschlüssen bei einer Dichtheitsprüfung oder Absperrung im Kontrollschacht von Abwasserkanälen und -leitungen mit reibschlüssig an der Wandung des zu verschließenden Rohres haftenden und am Rohrverschluß sich anlegenden Druckstücken. Bei großen Rohrdurchmesserns treten entsprechend hohe Axialdrücke auf, die durch eine zusätzliche Verschiebsicherung aufgefangen werden müssen. Aufgabengemäß soll diese im Aufbau und in der Handhabung einfach sein und eine Axialverschiebung des Rohrverschlusses und des Verbaugerätes mit Sicherheit ausschließen. Gelöst wird diese Aufgabe dadurch, daß eine am Verbaugerät (4) in dessen Längsachse (29) anschließbare und sich an zwei in einer in der Längsachse (29) liegenden Ebene angeordneten Stellen des Kontrollschachtes (2) beiderseits der Längsachse (29) stationär abstützende Verstrebung (9) vorgesehen ist.

## Beschreibung

Die Erfindung betrifft eine Verschiebesicherung für Verbaugeräte an Rohrverschlüssen bei einer Dichtheitsprüfung oder Absperrung im Kontrollschacht von Abwasserkanälen und -leitungen mit reibschlüssig an der Wandung des zu verschließenden Rohres haftenden und am Rohrverschluß sich anlegenden Druckstücken.

Aus der DE 44 23 101 C1 ist bereits ein Verbaugerät der oben genannten Gattung bekannt, bei dem Zwei endseitig gelenkig miteinander verbundene und durch eine Spreizvorrichtung spreizbare Druckstangen vorgesehen sind, an deren freien Enden sich am Rohrverschluß sich stirnseitig anlegbare und radial an die Rohrinnenwand andrückbare Druckstücke vorgesehen sind. Letztere liegen reibschlüssig an der Rohrinnenwand an, um den bei Druckprüfungen auf dem Rohrverschluß lastenden Axialdruck aufzunehmen. Der Radialdruck gegen die Rohrwand durch die Druckstangen zur Erzeugung des Reibschlusses kann jedoch nur begrenzt erhöht werden, um den erforderlichen hohen Axialdrücken standzuhalten, nicht zuletzt darum, weil durch hohe Andrücke die Innenwand des Rohres beschädigt werden könnte. Man ist nämlich bestrebt, die Innenwand des Rohres möglichst glatt zu erhalten, um den Strömungswiderstand der hindurchströmenden Flüssigkeit und die durch Schmutzanlagen an der Innenwand auftretende Verschmutzung so niedrig wie möglich zu halten. Aus diesem Grund werden auch wirbelerzeugende Kanten abgerundet. Ferner ist die Haltekraft der Druckstücke durch glatte und/oder schlüpfrige Rohrwände weiterhin in unbeeinflußbarer Weise beeinträchtigt. Es besteht somit, insbesondere bei großen Rohrdurchmessern, das Risiko, daß sich der Rohrverschluß mit dem Verbaugerät axial in Richtung Rohrende verschiebt, was die Dichtheitsprüfung negativ beeinflußt, wenn nicht sogar zunichtemacht. Beispielsweise entsteht nämlich bei einem Rohrdurchmesser von 800 mm und einem Prüfdruck von 0,5 bar eine Axialbelastung von 2.512 kg. Aus diesem Grund ist es aus Sicherheitsgründen zweckmäßig und auch vorgeschrieben, eine zusätzliche Verschiebesicherung anzuordnen.

Aufgabe der Erfindung ist es daher, eine Verschiebesicherung zu schaffen, die im Aufbau und in der Handhabung einfach ist und eine Axialverschiebung des Rohrverschlusses und des Verbaugerätes mit Sicherheit ausschließt.

Diese Aufgabe wird durch die Erfindung durch die im Kennzeichen des Anspruchs 1 genannten Merkmale gelöst.

Die mit der Erfindung erzielten Vorteile bestehen insbesondere darin, daß die durch den Rohrverschluß erzeugten Axialkräfte in der Längsachse des Verbaugerätes auf die als Verschiebesicherung dienende Verstrebung geleitet werden. Diese stützt sich an zwei in einer in der Längsachse liegenden Ebene und beiderseits der Längsachse befindlichen Stellen stationär am Kontrollschacht ab. Es entsteht so eine unnachgiebige Verbindung zwischen Verbaugerät und Kontrollschacht, durch welche wesentlich höhere Axialkräfte aufgenommen werden können als bisher. Durch die Abstützung an zwei Stellen des Kontrollschachtes entsteht ein stabiles Kräftedreieck, welches eine sichere Weiterleitung der Kräfte bewirkt. Die Verstrebung ist einfach im Aufbau, da sie nur zwei an die Stützstellen anzulegende Streben benötigt, wodurch eine einfach und sinngemäße Handhabung auch in einem raumbeengten Kontrollschacht ermöglicht wird. Die Verstrebung nach der Erfindung läßt sich sowohl universell bei größeren Rohrweiten, insbesondere bei Rohren über 600 mm Nennweite, einsetzen, um die Sicherheit und Prüfgenauigkeit bei Druckprüfungen oder bei allgemeinen Rohrabsperrungen zu gewährleisten, als auch leicht an bereits vorhandene Verbaugeräte anschließen.

Weitere Ausgestaltungen der Erfindung sind Gegenstand von Unteransprüchen.

Ein Ausführungsbeispiel der Erfindung ist in der Zeichnung dargestellt und wird im folgenden näher erläutert.

Es zeigen:
Fig. 1 eine Seitenansicht der eingebauten Verstrebung;
Fig. 2 die Draufsicht auf die Verstrebung gem. Fig. 1;
Fig. 3 eine Seitenansicht der Verstrebung.

Verschiebesicherungen werden benötigt, um das axiale Verschieben eines Rohrverschlusses in Abwasserkanälen und -leitungen während einer Druckprüfung oder einer Rohrabsperrung zu verhindern. Wie aus den Fig. 1 und 2 hervorgeht, wird der aus einer Luftblase bestehende Rohrverschluß 1 in einem Kontrollschacht 2 in das Ende des einen einmündenden Rohres 3 eingebaut. Um den Rohrverschluß 1 gegen ungewollte Axialverschiebung zu sichern, ist ein Verbaugerät 4 vorgesehen, welches zwei an einem Ende an einem Gelenkstück 5 gelenkig miteinander verbundene Druckstäbe 6 aufweist. Diese können durch eine Spreizvorrichtung 7 gegen die Wandung des Rohres 3 bewegt werden, wodurch sich an den freien Enden der Druckstäbe 6 angeordnete Druckstücke 8 sich sowohl reibschlüssig an der Rohrinnenwand als auch formschlüssig an der Stirnfläche des Rohrverschlusses 1 anlegen.

Um bei hohen Axialdrücken trotz des Verbaugerätes 4 eine Axialverschiebung des Rohrverschlusses 1 zu verhindern, ist erfindungsgemäß als Verschiebesicherung eine Verstrebung 9 vorgesehen, wie sie insbesondere in Fig. 3 gezeigt ist. Diese Verstrebung 9 ist mit einem Lagerstück 10 durch einen Steckbolzen 11 gelenkig mit dem Gelenkstück 5 des Verbaugerätes 4 verbunden. Parallel zum Steckbolzen 11 ist am entgegengesetzten Ende ein zwei, im Ausführungsbeispiel übereinanderliegende, Bohrungen aufweisendes Doppellager 12 am Lagerstück 10 befestigt. In dessen unterer Lagerbohrung 13 ist eine nach unten ragende und als Hohlprofil ausgebildete Stütze 14 angelenkt. Diese ist teleskopartig ausgebildet, indem in das freie Ende der Stütze 14 ein Stützprofil 15 eingeschoben ist, welches am herausragenden Ende eine auf den Boden 2' des Kontrollschachtes 2 aufsetzbare, verbreiterte Stützplatte 16 trägt und mittels einem durch Durchgangsbohrungen 17 gesteckten Stecker 18 längeneinstellbar ist. In der oberen Lagerbohrung 19 des Doppellagers 12 ist eine Druckstrebe 20 schwenkbar gelagert, die ebenfalls teleskopartig längeneinstellbar ausgebildet ist. In deren Hohlprofil ist gleichfalls ein Druckprofil 21 eingeschoben, welches durch einen in Durchgangsbohrungen 22 gesteckten Stecker 23 stufenweise arretierbar ist. Zweckmäßigerweise ist die Druckstrebe 20 als Doppelteleskop ausgebildet, und zwar zur Grob- und Feineinstellung. Zur Grobeinstellung dient das Druckprofil 21 und zur Feineinstellung eine in das als Hohlprofil ausgebildete Druckprofil 21 geschobene Gewindestange 24. Auf diese ist eine mittels einer Handhabe betätigbare Stellmutter 25 geschraubt, die sich zur Längeneinstellung an die Stirnfläche des Druckprofils 21 anlegt, so daß die Gewindestange 24 stufenlos in beiden Bewegungsrichtungen verstellt werden kann. Am freien Ende trägt die Gewindestange 24 eine Druckplatte 26, die zur Anlage an die Stirnkante des dem abgesperrten Rohr 3 gegenüberliegenden Anschlußrohres 27 als Winkelprofil ausgebildet ist. Zur Anpassung an die jeweilige Anlagefläche ist die Druckplatte 26 mittels eines Bolzens 28 an der Gewindestange 24 angelenkt.

Zur leichten Handhabung und zum raumgünstigen Transport der Verstrebung 9 sind die Stütze 14 und die Druckstrebe 20 so ausgebildet und im Doppellager 12 gelagert, daß sie parallel zur Längsachse 29 der Verstrebung 9 zusammengeklappt werden können, wie in Fig. 3 strichpunktiert angedeutet ist. Natürlich könnten die Stütze 14 und die Druckstrebe 20 auch gegenüber der Darstellung in Fig. 3 um 90° verdreht, also waagerecht, am Lagerstück 10 angelenkt sein. Hierbei müßten beide Abstützungen 14 und 20 gleichartig, z.B. wie die Stütze 14, jedoch mit angelenkten Stützplatten 16, ausgebildet sein, damit sie beiderseits des Anschlußrohres 27 an der Innenwand des Kontrollschachtes 2 abgestützt werden können. Zweckmässigerweise müßten dann beide Abstützungen 14 und 20 als Doppelteleskop ausgebildet sein. Denkbar ist es auch, das Doppellager 12 um die Längsachse 29 drehbar im Lagerstück 10 zu lagern. Schließlich könnte die Stütze 14 auch wie die Druckstrebe 20 ausgebildet sein, so daß beide Abstützungen 14 und 20 etwa in waagerechter Lage an der Stirnkante des Anschlußrohres 27 abstützbar sind.

Es ist ersichtlich, daß die Verstrebung 9 immer an zwei dem Verbaugerät 4 gegenüberliegenden Stellen am Kontrollschacht 2 stationär abgestützt ist. Diese Stellen befinden sich in einer in der Längsachse 29 liegenden Ebene und beiderseits der Längsachse 29 am Kontrollschacht 2, also entweder auf dessen Boden 2' und der dem Verbaugerät 4 gegenüberliegenden Schachtwandung bzw. der Stirnkante des Anschlußrohres 27 oder, z.B. etwa waagerecht, beiderseits des Anschlußrohres 27 an der Schachtwandung. Die Verstrebung 9 kann durch Auseinanderklappen von Stütze 14 und Druckstrebe 20 leicht aufgebaut und ebenso leicht abgebaut werden, wobei sie im zusammengeklappten Zustand raumgünstig transportiert und gelagert werden kann. Auch die Anpassung an unterschiedliche Rohrdurchmesser läßt sich durch die Längeneinstellung von Stütze 14 und Druckstrebe 20 einfach durchführen. Unabhängig vom Einbau und von der Ausführungsform der Verstrebung 9 wird immer eine steife Abstützung zum Verbaugerät 4 erzielt, die eine Axialverschiebung des Rohrverschlusses 1 mit Sicherheit ausschließt.

## Patentansprüche

1. Verschiebesicherung für Verbaugeräte an Rohrverschlüssen bei einer Dichtheitsprüfung oder Absperrung im Kontrollschacht von Abwasserkanälen und -leitungen mit reibschlüssig an der Wandung des zu verschließenden Rohres haftenden und am Rohrverschluß sich anlegenden Druckstücken,
dadurch gekennzeichnet,
daß eine am Verbaugerät (4) in dessen Längsachse (29) anschließbare und sich an zwei in einer in der Längsachse (29) liegenden Ebene angeordneten Stellen des Kontrollschachtes (2) beiderseits der Längsachse (29) stationär abstützende Verstrebung (9) vorgesehen ist.

2. Verschiebesicherung nach Anspruch 1, dadurch gekennzeichnet, daß die Verstrebung (9) ein am Verbaugerät (4) anschließbares Lagerstück (10) aufweist, an dem eine zur Längsachse (29) abgewinkelte Stütze (14) und eine entgegengesetzt dazu abgewinkelte Druckstrebe (20) angeordnet sind.

3. Verschiebesicherung nach den Ansprüchen 1 und 2, dadurch gekennzeichnet, daß die Stütze (14) zur Abstützung auf dem Boden (2') des Kontrollschachtes (2) und die Druckstrebe (20) zur Abstützung an der dem Verbaugerät (4) gegenüberliegenden Wand des Kontrollschachtes (2) ausgebildet sind.

4. Verschiebesicherung nach den Ansprüchen 1 bis 3, dadurch gekennzeichnet, daß die Druckstrebe (20) ein sich an der Stirnkante des Anschlußrohres (27) anlegbares Winkelprofil (26) aufweist.

5. Verschiebesicherung nach einem oder mehreren der vorstehenden Ansprüche, dadurch gekennzeichnet, daß die Stütze (14) und die Druckstrebe (20) teleskopartig einstellbar ausgebildet sind.

6. Verschiebesicherung nach einem oder mehreren der vorstehenden Ansprüche, dadurch gekennzeichnet, daß mindestens die Druckstrebe (20) als Doppelteleskop ausgebildet ist.

7. Verschiebesicherung nach einem oder mehreren der vorstehenden Ansprüche, dadurch gekennzeichnet, daß die Stütze (14) und die Druckstrebe (20) durch Stecker (18,23) stufenweise längeneinstellbar sind.

8. Verschiebesicherung nach einem oder mehreren der vorstehenden Ansprüche, dadurch gekennzeichnet, daß mindestens im der Druckprofil (21) der Druckstrebe (20) zur Feineinstellung die Gewindestange (24) eines Schraubstellers axial verschiebbar gelagert ist, dessen Stellmutter (25) gegen das Druckprofil (21) andrückbar ist.

9. Verschiebesicherung nach einem oder mehreren der vorstehenden Ansprüche, dadurch gekennzeichnet, daß das Lagerstück (10) der Verstrebung (9) durch einen Steckbolzen (11) gelenkig am Verbaugerät (9) angeschlossen ist.

10. Verschiebesicherung nach einem oder mehreren der vorstehenden Ansprüche, dadurch gekennzeichnet, daß die Stütze (14) und die Druckstrebe (20) gelenkig am Lagerstück (10) gelagert sind.

11. Verschiebesicherung nach einem oder mehreren der vorstehenden Ansprüche, dadurch gekennzeichnet, daß die Stütze (14) und die Druckstrebe (20) etwa parallel zur Längsachse (29) des Lagerstückes (10) zusammenklappbar gelagert sind.

12. Verschiebesicherung nach einem oder mehreren der vorstehenden Ansprüche, dadurch gekennzeichnet, daß das zur Anlage an der Stirnkante des Anschlußrohres (27) vorgesehene Winkelprofil (26) gelenkig an der Gewindestange (24) der Druckstrebe (20) gelagert ist.

13. Verschiebesicherung nach einem oder mehreren der vorstehenden Ansprüche, dadurch gekennzeichnet, daß Stütze (14) und Druckstrebe (20) gleichartig ausgebildet sind.

14. Verschiebesicherung nach einem oder mehreren der vorstehenden Ansprüche, dadurch gekennzeichnet, daß das die Stütze (14) und die Druckstrebe (20) tragende Doppellager (12) drehbar am Lagerstück (10) gelagert ist.
